# EUROPÄISCHE PATENTSCHRIFT

(11) **EP 0 576 390 B1**
(45) Veröffentlichungstag und Bekanntmachung des Hinweises auf die Patenterteilung: **05.03.1997**
(21) Anmeldenummer: 93810321.5
(22) Anmeldetag: 04.05.1993
(51) Int. Cl.: B65H 29/14, B65H 31/30

(54) **Vorrichtung zum Sammeln von Einzelblättern zu einem Bund**
Device for collecting sheets into a batch
Dispositif pour collecter des feuilles en tas

(30) Priorität: 15.05.1992 CH 1566/92
(43) Veröffentlichungstag der Anmeldung: 29.12.1993
(73) Patentinhaber: Suter, Walter, CH-8142 Uitikon-Waldegg (CH)
(72) Erfinder: Suter, Walter, CH-8142 Uitikon-Waldegg (CH)
(74) Vertreter: White, William

(56) Entgegenhaltungen:
- EP-A- 0 455 494
- US-A- 3 871 539
- US-A- 4 799 663
- US-A- 4 805 891
- PATENT ABSTRACTS OF JAPAN vol. 10, no. 246 (M-510)23. August 1986 & JP-A-61 075 770 ( NEC CORP. ) 18. April 1986

## Beschreibung

Bei computergesteuerter Ausgabe von textverarbeiteten Schriftstücken für den Versand werden die Schriftstücke von einem an den Computer angeschlossenen Drucker, wie z.B. einem Laserdrucker, beschriftet. Bei mehrseitigen Dokumenten müssen die Schriftstücke anschliessend ihrer Reihenfolge entsprechend zu einem Bund gestapelt und dann weiter verarbeitet, wie gefaltet und dann kuvertiert werden. Das Problem besteht nun darin, dass die einzelnen Blätter kantengenau gesammelt und dann auch kantengenau weitertransportiert werden.

Für das Sammeln der Blätter wurde gemäss der US-A-4,805,891 vorgeschlagen, die Blätter in einer Transportvorrichtung über einen Anschlag, mit einer ansteigenden Flanke und einer steilen, einer Sammlerrolle, die mit einer keilförmigen Ausnehmung versehen ist, zugewandten Rückprallflanke zu führen. Die keilförmige Ausnehmung ist mit einer radialen Anschlagfläche für die aufprallenden Blätter versehen, die infolge des Anschlages kantengenau gesammelt werden können. Die Probleme mit einer derartigen Anordnung sind gross, indem die Transportvorrichtung mit Bändern gebildet ist, die über die obere Kante des Anschlages und über die Ausnehmung geführt sind und dort reiben. Es ist bekannt, dass Transportbänder zum Schwingen neigen.

Beim Abtransport aus der Sammlerrolle werden die Blätter durch Druck zwischen den Transportbändern und den Sammlerrollen bewegt, was dazu führen kann, dass die Blätter unterschiedlich rasch bewegt werden, so dass der gestapelte Bund seine kantengenaue Lage der Blätter verlieren kann, so dass eine Fächerung auftritt.

In der EP-A-0455494 ist eine Vorrichtung gemäss dem Oberbegriff des Anspruchs 1 mit einer ebensolchen Rückprallfläche bekannt geworden. Die Sammlung der Blätter erfolgt mit zwei Scheiben, deren Umfangflächen aneinander anliegen und damit ein Abbremsen der zugeführten Blätter bewirken. Der Weitertransport erfolgt durch Rotation dieser zwei Scheiben. Eine Kantengenaue Sammlung der Blätter ist damit nicht möglich, der Weitertransport hingegen erfolgt dann so genau wie die Sammlung erhalten wurde, das heisst, dss gegenüber dem vorgenannten US ein besserer Abtransport der gesammelten blätter in schlechter gestapeltem Zustand bewirkt wird.

Es ist dementsprechend eine Aufgabe der Erfindung, eine Vorrichtung zu schaffen, mit der eine kantengenaue Stapelung beim Weitertransport nicht verloren gehen kann.

Erfindungsgemäss wird dies durch die Merkmalskombination der Ansprüche gelöst.

Nachfolgend wird ein Ausführungsbeispiel der Erfindung anhand der Zeichnung erläutert. Darin zeigen;
- Fig. 1: einen schematischen Längsschnitt durch die Vorrichtung,
- Fig. 1a: einen vergrösserten Ausschnitt aus Fig. 1,
- Fig. 2: einen Schnitt längs der Linie II-II in Fig. 1,
- Fig. 3: eine Ansicht in Richtung des Pfeils III in Fig. 2,
- Fig. 4: einen Schnitt längs der Linie IV-IV in Fig. 1, und
- Fig. 5: eine der Vorrichtung vorgeschaltete Ventilanordnung

Die Vorrichtung besteht aus einem Zuführorgan 1 zum Zuführen von Einzelblättern 2 in Transportrichtung A, zwei Transportrollenpaaren 3, einem Antrieb 4 für die Rollenpaare 3 sowie einer Steuereinrichtung 5 zum Steuern des Antriebs 4. Die Komponenten der Vorrichtung sind in einem lediglich angedeuteten Gehäuse 6 untergebracht.

Das Zuführorgan 1 umfasst je mehrere endlose untere und obere Gummischnüre 10, 11, die über Umlenkrollen 12 geführt sind. Die Rollen 12 sind auf Wellen 13 seitlich verschiebbar und arretierbar. Das untere Trum der oberen Schnüre 11 verläuft parallel zum oberen Trum der unteren Schnüre 10. Die stromaufwärtigen Wellen 13 sind über Zahnräder 14 gegenläufig miteinander gekoppelt und über einen Zahnriemen 15 und weitere Zahnräder 16 von einem konstant drehenden Motor 17 angetrieben. Die Schnüre 10, 11 erstrecken sich in Transportrichtung über die Rollenpaare 3 hinaus. Die Blätter 2 werden dem Einzugsspalt der Schnüre 10, 11 über ein Leitblech 18 z.B. von einer Querschneidmaschine oder direkt von einem Printer zugeführt.

Die Rollen 20, 21 der Transportrollenpaare 3 sind drehfest mit zwei senkrecht übereinander im Gehäuse 6 gelagerten Wellen 22, 23 verbunden. Die Wellen 22, 23 sind über weitere Zahnräder 24 gegenläufig miteinander gekoppelt. Jede Rolle 20, 21 hat am zylindrischen Aussenumfang 25 eine keilförmige Ausnehmung 26, 27 mit einer Anschlagschulter 28, 29, die in einer die Rollenachse enthaltenden Ebene liegt, sowie einer dazu senkrechten, achsparallelen Fläche 30, 31. In der in Fig. 1 und 1a dargestellten Grundstellung der Rollen 20, 21 liegen die Anschlagschultern 28, 29 in einer gemeinsamen Vertikalebene. Der Abstand der gehäusefesten Lager 32 der Wellen 22, 23 voneinander ist etwas geringer als der Durchmesser der Rollen 20, 21, so dass diese durch die elastische Durchbiegung der Wellen 22, 23 leicht gegeneinander gepresst sind. Alternativ kann die obere Welle 23 auch vertikal federnd gelagert sein. Der Antrieb 4 umfasst ein weiteres Zahnrad 40, das vom Zahnriemen 15 angetrieben wird und koaxial zur Welle 22 ist. Eine Eintourenkupplung 41 verbindet das Zanrad 40 mit der Welle 22.

Die Eintourenkupplung 41 hat ein zylindrisches Gehäuse 42 mit einer Rastkerbe 43, in welche in der Grundstellung eine federbelastete Klinke 44 eingreift und damit das Gehäuse 42 arretiert. Das Gehäuse 42 ist drehfest mit der Welle 22 verbunden. Innerhalb des Gehäuses 42 ist eine Federbandkupplung angeordnet, welche beim Anschlag der Rastkerbe 43 gegen die Klinke 44 gelöst wird und beim Abheben der Klinke 44 das Gehäuse 42 drehfest mit der Welle 45 des Zahnrades 40 verbindet. Solche Eintourenkupplungen sind kommerziell erhältlich. Durch einen Elektromagneten 46 kann die Klinke 44 aus der Rastkerbe 43 ausgedrückt werden, so dass die Wellen 22, 23 durch das ständig drehende Zahnrad 40 angetrieben werden, bis der Magnet 46 ausgeschaltet wird und die Klinke 44 wieder in der Rastkerbe 43 einrastet und damit die Rollen 20, 21 wieder in der in Fig. 1 und 1a gezeigten Grundstellung sind.

Ein in den Einzugsspalt der Schnüre 10, 11 gefördertes Blatt 2 wird durch diese bis zum Anschlag seiner Vorderkante an den Anschlagschultern 28, 29 befördert. Um zu erreichen, dass das nächste Blatt 2 über dieses erste Blatt 2 geleitet wird, und um gleichzeitig einen Rückprall der Blätter 2 von den Anschlagschultern 28, 29 zu verhindern, sind auf einer Querstange 50 mehrere hintere Anschläge 51 seitlich verschiebbar und arretierbar befestigt. Die Stange 50 ist in Vorschubrichtung A einstellbar an zwei gehäusefesten Schienen 52 festgeklemmt. Die Anschläge 51 überragen die unteren Trums der oberen Schnüre 11 und haben eine senkrechte, den Rollenpaaren 3 zugewandte Anschlagfläche 53 und eine keilförmige, von den Rollenpaaren 3 abgewandte, geneigte Auflauffläche 54. Die Blätter 2 werden zwischen zwei Seitenführungsblechen 56 geführt.

Wenn ein neues Blatt 2 zugeführt wird, wird es durch die Auflauffläche 54 der hinteren Anschläge 51 über die bereits zwischen den Anschlagschultern 28, 29 und den Anschlagflächen 53 zu einem Bund 55 gesammelten Blätter 2 angehoben, wobei der untere Trum der oberen Schnüre 11 nach oben ausgelenkt wird. Sobald das neue Blatt 2 an den Schultern 28, 29 anschlägt, wird sein hinterer Rand durch die Schnüre 11 hinter den Anschlägen 51 nach unten gedrückt, so dass die Blätter 2 nicht zurückprallen können.

In Betrieb arbeitet die beschriebene Vorrichtung wie folgt:

Werden z.B. Endlosformulare über eine vorgeschaltete Vorrichtung mit zwei Randabschneidern zum Abtrennen der gelochten Randstreifen und einem Querschneider zugeführt, so können auf dem abzutrennenden Randstreifen maschinenlesbare Zeichen, z.B. Strichcods angebracht sein, die das letzte Blatt des zu sammelnden Bundes 55 markieren. Diese Zeichen werden von einem Lesegerät 60 erkannt, das über ein Signal die Steuereinrichtung 5 zum Abtransport des Bundes aktiviert. Ein Fühler 61, z.B. eine Lichtschranke, unmittelbar stromaufwärts der Anschlagflächen 53 meldet der Steuereinrichtung 5 die Passage der Hinterkante dieses letzten Blattes. Auf das Signal dieses Fühlers hin wird mit einem Steuerimpuls der Magnet 46 eingeschaltet, der die Eintourenkupplung 41 entsperrt. Damit drehen die Rollen 20, 21 und transportieren den Bund 55 ab. Durch die Elastizität der Wellen 22, 23 können die Rollen 20, 21 dabei um die Bunddicke elastisch voneinander ausweichen. Unmittelbar stromabwärts der Rollen 20, 21 befindet sich eine weitere Lichtschranke 62, welche über die Steuereinrichtung 5 den Magneten 4 eingeschaltet hält, bis die Hinterkante des Bundes 55 die Schranke 62 passiert hat. Sobald dies geschehen ist, wird der Magnet 46 ausgeschaltet, so dass die Klinke 44 die Kupplung 41 in ihrer Grundstellung stoppt. Die Anzahl der dabei von der Kupplung ausgeführten Umdrehungen wird damit automatisch der Blattlänge angepasst.

Durch die beschriebene Vorrichtung können Einzelblätter effizient und mit wenig Aufwand zu einem exakt ausgerichteten Bund gesammelt und als Bund weitertransportiert werden. Damit wird die Weiterverarbeitung des Bundes, z.B. in einer Falt- und Couvertiermaschine, erheblich erleichtert.

Die Stufenhöhe der Anschlagschultern 28, 29 ist etwas grösser als die Hälfte der maximal vorgesehenen Bunddicke. Falls nur jeweils wenige Blätter 2 gesammelt werden müssen, kann es zweckmässig sein, die Ausnehmung 26 mit der Anschlagschulter 28 nur an jeweils einer Rolle 20 des Rollenpaares 3 auszubilden. In Versuchen hat es sich als zweckmässig erwiesen, auf der Abtriebsseite der Eintourenkupplung 41 eine Schwungmasse 65 anzubringen. Dadurch konnte der Drehwinkel, in welchem die Wellen 22, 23 in der Grundstellung gestoppt werden, präziser eingehalten werden.

Statt der Eintourenkupplung 41 kann als Antrieb 4 für die Rollenpaare 3 auch z.B. ein Servomotor mit Winkelrückführung eingesetzt werden. Bei grossem Umfang der Rollen 20, 21 können diese in gleilchmässigem Winkelabstand auch zwei oder drei Ausnehmungen 26, 27 aufweisen, wobei die Wellen 22, 23 jeweils um ein ganzzahliges Vielfaches von 180° bzw. 120° drehen.

Wenn die Vorrichtung direkt an einen Drucker angeschlossen ist, der Einzelblätter beschreibt, kann an Stelle des Lesegerätes 60 auch ein Signal des Druckers oder eines vorgeschalteten Computers zum Aktivieren des Abtransportes des Bundes 55 verendet werden. Selbstverständlich kann auf ein entsprechendes Signal hin bereits das erste angelieferte Blatt mittels der Rollenpaare 3 abtransportiert werden.

In Fig. 5 ist die Vorrichtung mit einer vorgeschalteten Ventil- oder Weichenanordnung 70 gezeigt, mittels welcher Einzelblätter 2 oder Serien von Blättern in drei verschiedene Fächer 71, 72, 73 ausgeschleust werden können. Die dazu erforderlichen, z.B. durch Magnete 74 betätigten drei schwenkbaren Weichen-Bleche 75, 76, 77 können ebenfalls durch die Signale des Lesegerätes 60 gesteuert sein. Damit können Blätter 2 oder Serien von Blättern, die nicht in einer der Vorrichtung nachgeschalteten Falt- oder Couvertiermaschine weiter verarbeitet werden sollen, ausgeschleust und separat gesammelt werden. Die dargestelle Weichenanordnung benötigt in Transportrichtung A ausserordentlich wenig Raum.

## Patentansprüche

1. Vorrichtung zum Sammeln von Einzelblättern (2) zu einem Bund (55) bzw. Stapel von mehreren Blättern (2) und zum gemeinsamen Abtransport des Bundes (55), umfassend: ein Zuführorgan (1) mit mehreren endlosen unteren und oberen Schnüren (10,11) zum Zuführen der Blätter (2) in einer Transportrichtung (A), ein Ausricht- und Transportrollenpaar (3) mit einer ersten Rolle (20) und einer gegen diese anliegenden zweiten Rolle (21), einen Antrieb (4) für das Ausricht- und Transportrollenpaar (3) und eine Steuereinrichtung (5) zum Steuern des Antriebs (4) dadurch gekennzeichnet dass mindestens die erste Rolle (20) am kreiszylindrischen Aussenumfang (25) mindestens eine erste keilförmige Ausnehmung (26) mit einer ersten Anschlagschulter (28) für die Vorderkante der vom Zuführorgan (1) zugeführten Blätter (2) aufweist, die in einer die Achse der ersten Rolle (20) enthaltenden Ebene liegt, wobei diese Ebene bzw eine dieser Ebenen in der Grunstellung der ersten Rolle (20) annähernd senkrecht zur Transportrichtung (A) ist; eine Abtriebswelle (22) des Antriebs (4) drehfest mit mindestens der ersten Rolle (20) verbunden ist; und die Steuereinrichtung (5) auf ein Signal hin den Antrieb (4) derart aktivieren kann, dass die erste Rolle (20) und die zweite Rolle (21) aus ihren Grundstellungen gedreht werden und anschliessend wieder in ihren Grundstellungen still stehen, und dass ferner die Schnüre (10,11) sich in Transportrichtung (A) über das Ausricht- und Transportrollenpaar (3) hinaus erstrecken.

2. Vorrichtung nach Anspruch 1, dadurch gekennzeichnet, dass die zweite Rolle (21) eine zur ersten Ausnehmung (26) spiegelsymmetrische zweite Ausnehmung (27) mit einer zweiten Anschlagschulter (29) aufweist, die in der Grundstellung der Rollen (20,21) mit der ersten Anschlagschulter (28) fluchtet, wobei die Rollen (20,21) gegenläufig drehfest miteinander verbunden sind.

3. Vorrichtung nach Anspruch 2, wobei die Rollen (20,21) zwischen den Schnüren (10,11) angeordnet sind.

4. Vorrichtung nach Anspruch 2 oder 3, wobei zwischen den Schnüren (10,11) mindestens ein die oberen Schnüre (11) überrangender hinterer Anschlag (51) angeordnet ist mit einer zur Transportrichtung (A) senkrechten, dem Ausricht- und Transportrollenpaar (3) zugewandten Anschlagfläche (53) und einer vom Ausricht- und Transportrollenpaar (3) abgewandten, zur Transportrichtung (A) geneigten Auflauffläche (54), die ein neu zugeführtes Blatt (2) über bereits an den Anschlagschultern (28,29) anliegende Blätter (2) anhebt.

5. Vorrichtung nach Anspruch 4, wobei stromaufwärts des hinteren Anschlags (51) ein Fühler (61) zum Abtasten der Hinterkante des letzten Blattes (2) des Bundes (55) und zum Auslösen des Antriebs (4) vorhanden ist.

6. Vorrichtung nach einem der Ansprüche 1 bis 5, wobei der Antrieb (4) eine Eintourenkupplung (41) und die Steuereinrichtung (5) ein Auslöseorgan (46) zum Auslösen der Eintourenkupplung (41) umfasst.

7. Vorrichtung nach Anspruch 6, wobei die Steuereinrichtung (5) einen Fühler (62) unmittelbar stromabwärts der Rollen (20,21) umfasst, der das Auslöseorgan (46) betätigt hält, bis die Hinterkante des abtransportierten Bundes (55) den Fühler (62) passiert hat.

8. Vorrichtung nach einem der Ansprüche 1 bis 7, wobei die Steuereinrichtung (5) ein Lesegerät (60) zum Aktivieren des Antriebs (4) enthält.

9. Vorrichtung nach einem der Ansprüche 1 bis 8, wobei dem Zuführorgan (1) eine Ventil- oder Weichenanordnung (70) vorgeschaltet ist zum Ausschleusen von Blättern (2).

## Claims

1. Device for collecting individual sheets (2) to form a bundle (55) or stack of a plurality of sheets (2) and for the joint outward transport of the bundle (55), comprising: a feed member (1) having a plurality of endless upper and lower cords (10, 11) for feeding the sheets (2) in a transport direction (A), a pair of aligning and transporting rollers (3) having a first roller (20) and a second roller (21) resting against this, a drive (4) for the pair of aligning and transporting rollers (3) and control equipment (5) to control the drive (4), characterized in that at least the first roller (20) has on the circularly cylindrical outer periphery (25) at least one first wedge-shaped cutout (26) having a first stop shoulder (28) for the leading edge of the sheets (2) fed by the feed member (1), said cutout lying on a plane containing the axis of the first roller (20), this plane or one of these planes being approximately at right angles to the transport direction (A) in the basic position of the first roller (20); an output shaft (22) of the drive (4) is connected in a rotationally fixed manner to at least the first roller (20); and the control equipment (5) can activate the drive (4) on a signal in such a way that the first roller (20) and the second roller (21) are rotated out of their basic positions and subsequently again in their basic positions and in that, furthermore, the cords (10, 11) extend in the transport direction (A) beyond the pair of aligning and transporting rollers (3).

2. Device according to Claim 1, characterized in that the second roller (21) has a second cutout (27) with mirror symmetry with the first cutout (26) and with a second stop shoulder (29) which, in the basic position of the rollers (20, 21), aligns with the first stop shoulder (28), the rollers (20, 21) being connected to each other in a rotationally fixed manner and running in opposite directions.

3. Device according to Claim 2, the rollers (20, 21) being arranged between the cords (10, 11).

4. Device according to Claim 2 or 3, there being arranged between the cords (10, 11) at least one rear stop (51) which projects beyond the upper cords (11) and has a stop face (53) which is at right angles to the transport direction (A) and faces the pair of aligning and transporting rollers (3), and has a run-on face (54) which faces away from the pair of aligning and transporting rollers (3) and is inclined to the transport direction (A) and lifts a newly-fed sheet (2) over sheets (2) already resting on the stop shoulders (28, 29).

5. Device according to Claim 4, there being, upstream of the rear stop (51), a sensor (61) for sensing the trailing edge of the last sheet (2) of the bundle (55) and for triggering the drive (4).

6. Device according to one of Claims 1 to 5, the drive (4) comprising a single-turn coupling (41) and the control equipment (5) comprising a triggering member (46) for triggering the single-turn coupling (41).

7. Device according to Claim 6, the control equipment (5) comprising a sensor (62) immediately downstream of the rollers (20, 21), which sensor keeps the triggering member (46) actuated until the trailing edge of the outwardly transported bundle (55) has passed the sensor (62).

8. Device according to one of Claims 1 to 7, the control equipment (5) containing a reader (60) for activating the drive (4).

9. Device according to one of Claims 1 to 8, a valve arrangement or diverter arrangement (70) being connected upstream of the feed member (1) for the purpose of removing sheets (2).

## Revendications

1. Dispositif pour rassembler des feuilles séparées (2) en un paquet (55) ou une pile de plusieurs feuilles (2) et transporter ce paquet (5), comprenant :
- un organe d'amenée (1) comportant plusieurs cordons sans fin, supérieurs et inférieurs (10, 11) amenant les feuilles (2) selon une direction de transport (A),
- une paire de galets d'alignement et de transport (3) à savoir un premier galet (20) sur lequel le deuxième galet (21) est en appui,
- un entraînement (4) de la paire de galets (3),
- un dispositif de commande (5) commandant l'entraînement (4),
caractérisé en ce que
- au moins le premier galet (20) présente, sur sa périphérie cylindrique circulaire (25) au moins un évidement (26) en forme de coin offrant un premier épaulement de butée (28) aux bords avant des feuilles (2) apportées par l'organe d'amenée (1), cet épaulement étant situé dans un plan passant par l'axe du galet (20), ce plan ou un de ces plans étant sensiblement perpendiculaire à la direction de transport (A), lorsque le premier galet est en position zéro,
- un arbre (22) de l'entraînement (4) est solidaire en rotation au moins du premier galet (20),
- le dispositif de commande (5), sur un signal, peut actionner l'entraînement (4) de manière que le premier et le second galet (20, 21) tournent à partir de leurs positions zéro pour y revenir finalement au repos,
- les cordons (10, 11), selon la direction de transport, s'étendent au-delà de la paire (3) des galets d'alignement et de transport.

2. Dispositif selon la revendication 1,
caractérisé en ce que
le second galet (21) comporte un second évidement (27) symétrique du premier évidement (26) et présentant un second épaulement de butée (29) qui, lorsque les galets (20, 21) sont en position zéro, est aligné avec le premier épaulement (28), les deux galets (20, 21) tournant ensemble en sens contraire.

3. Dispositif selon la revendication 2,
caractérisé en ce que
les galets (20, 21) sont situés entre les cordons (10, 11).

4. Dispositif selon la revendication 2 ou 3,
caractérisé en ce que
entre les cordons (10, 11) il est prévu au moins une butée arrière (51) dépassant les cordons supérieurs (11) et dont la portée de butée (53) est perpendiculaire à la direction de transport (A) et orientée vers la paire (3) de galets, tandis qu'une rampe (54) en pente selon la direction de transport (A) mais regardant du côté opposé à la paire (3) de galets, soulève la feuille (2) qui arrive, pour la placer au-dessus des feuilles (2) déjà en appui sur les épaulements de butée (28, 29).

5. Dispositif selon la revendication 4,
caractérisé en ce que
il est prévu en amont de la butée arrière (51) un palpeur (61) servant à détecter le bord arrière de la dernière feuille (2) du paquet (55) et à déclencher l'entraînement (4).

6. Dispositif selon une des revendications 1 à 5,
caractérisé en ce que
l'entraînement (4) comprend un accouplement monotour (41) tandis que le dispositif de commande (5) comprend un organe (46) de déclenchement de l'accouplement (41).

7. Dispositif selon la revendication 6,
caractérisé en ce que
le dispositif de commande (5) comprend un palpeur (62) situé immédiatement en aval des galets (20, 21) et qui maintient actionné l'organe de déclenchement (46) jusqu'à ce que le bord arrière du paquet transporté (55) ait dépassé le palpeur (62).

8. Dispositif selon l'une des revendications 1 à 7,
caractérisé en ce que
le dispositif de commande (5) comprend un appareil de lecture (60) actionnant l'entraînement (4).

9. Dispositif selon l'une des revendications 1 à 8,
caractérisé en ce que
un dispositif (70), avec des soupapes et des aiguillages, est placé en amont de l'organe d'amenée (1) pour écluser les feuilles vers l'extérieur.
